# FASCICULE DE BREVET EUROPEEN

(11) **EP 1 347 920 B1**
(45) Date de publication et mention de la délivrance du brevet: **15.09.2004**
(21) Numéro de dépôt: 01998496.2
(22) Date de dépôt: 30.11.2001
(51) Int. Cl.: B65D 83/00, B05B 11/02

(54) **DISPOSITIF DE DISTRIBUTION DE PRODUIT FLUIDE**
SPENDERVORRICHTUNG FÜR FLUIDPRODUKT
FLUID PRODUCT DISPENSING DEVICE

(30) Priorité: 30.11.2000 FR 0015613
(43) Date de publication de la demande: 01.10.2003
(73) Titulaire: Valois SAS, 27110 Le Neubourg (FR)
(72) Inventeur: STRADELLA, Giuseppe, I-16032 Camogli (IT)
(74) Mandataire: CAPRI
(86) Numéro de dépôt international: PCT/FR2001/003801
(87) Numéro de publication internationale: WO 2002/044056

(56) Documents cités:
- US-A- 4 167 245
- US-A- 5 501 373
- US-A- 5 570 821

## Description

La présente invention concerne un dispositif de pulvérisation nasale de produit fluide selon le préambule de la revendication 1, et plus particulièrement un dispositif du type bidose, c'est à dire comportant deux demi-doses à distribuer successivement.

Les dispositifs de distribution de type bidose sont bien connus. Le document US 5 501 373 décrit un tel dispositif de distribution correspondant au préambule de la revendication 1. Ils trouvent leur application notamment dans la distribution nasale de médicament, et en particulier de vaccin. Dans les dispositifs existants, pour assurer la division de la dose en deux demi-doses, en vue d'une distribution séparée dans les deux narines par exemple, on prévoit généralement deux éléments, l'un supportant un réservoir et l'autre supportant le piston. Lorsqu'on les comprime axialement l'un vers l'autre, la première demi-dose est éjectée à travers l'orifice de distribution dans la narine. Afin de diviser la dose, la course du piston est arrêtée à la moitié de sa longueur par un épaulement, et pour réaliser la seconde partie de la course, c'est à dire distribuer la seconde demi-dose, il est nécessaire de faire tourner manuellement l'élément de piston par rapport au réservoir. Ce type de système est sûr et précis mais nécessite une manipulation relativement complexe et donc l'utilisation des deux mains pour obtenir le résultat et pouvoir distribuer les deux demi-doses successivement dans les deux narines. Or l'utilisation des deux mains pour distribuer successivement les deux demi-doses dans les deux narines peut dans certains cas n'être pas souhaitable, et en particulier il peut être nécessaire de disposer d'une main pour par exemple tenir la tête de l'enfant à qui l'on administre le produit.

Afin de garantir la distribution totale de chaque demi-dose, et en particulier pour éviter une distribution partielle et pour favoriser une distribution finement pulvérisée, on peut prévoir des moyens d'accumulation d'énergie, ces moyens comportant généralement des ponts de matière sécables. Or, ce type de moyens d'accumulation d'énergie, qui est connu dans l'état de la technique, est peu fiable car les ponts de matière peuvent se briser pendant le transport du dispositif, c'est à dire avant son utilisation. De même, ils ne permettent pas de garantir une accumulation d'énergie fiable et constante, les seuils de rupture desdits ponts sécables pouvant varier en raison de différents paramètres, et notamment en raison des tolérances de fabrication. De plus, il est difficile de prédéterminer la force requise pour briser ces ponts de matière, et donc la force d'actionnement nécessaire pour actionner le dispositif.

La présente invention a pour but de fournir un dispositif de distribution de produit fluide, en particulier du type bidose, qui ne reproduit pas les inconvénients susmentionnés.

En particulier, la présente invention a pour but de fournir un dispositif de distribution de produit fluide du type bidose qui soit simple et fiable à utiliser, et qui assure une distribution finement pulvérisée de la totalité de chaque demi-dose à chaque actionnement du dispositif.

La présente invention a également pour but de fournir un tel dispositif de distribution de produit fluide du type bidose qui n'implique aucune manipulation entre les distributions des demi-doses, celles-ci étant réalisées par deux actionnements successifs dudit dispositif

La présente invention a encore pour but de fournir un tel dispositif de distribution de produit fluide du type bidose, dans lequel la force nécessaire pour actionner le dispositif est aisément prédéterminable.

La présente invention a donc pour objet un dispositif de pulvérisation nasale de produit fluide comportant un corps, un réservoir de produit contenant deux demi-doses de produit, un orifice de distribution et des moyens de distribution pour distribuer respectivement une demi-dose de produit à chaque actionnement des moyens de distribution, lesdits moyens de distributions étant réalisés de telle sorte que les deux demi-doses de produit peuvent être distribuées lors de deux actionnements successifs des moyens de distribution, lesdits deux actionnements successifs pouvant être réalisés d'une seule main par l'utilisateur du dispositif, le dispositif de pulvérisation nasale comportant des moyens d'accumulation d'énergie adaptés à accumuler de l'énergie dans la main de l'utilisateur, ladite énergie étant libérée brusquement à partir d'une force prédéterminée exercée par la main de l'utilisateur sur lesdits moyens de distribution, assurant ainsi la distribution totale de chaque demi-dose respective, les moyens de distribution comportant un organe de distribution, tel qu'un piston, coulissant dans ledit réservoir pour distribuer le produit, et des moyens de fractionnement de doses pour distribuer une demi-dose de produit à chaque actionnement, caractérisé en ce que les moyens de distribution comportent en outre un élément d'actionnement mobile entre une position de repos et une position d'actionnement, sur lequel l'utilisateur exerce une force d'actionnement pour déplacer ledit organe de distribution dans ledit réservoir, ledit élément d'actionnement étant déplaçable dans une direction environ transversale à la direction de déplacement de l'organe de distribution.

Avantageusement, les moyens de fractionnement de doses sont solidaires dudit organe de distribution, et sont formés par une première projection coopérant avec l'élément d'actionnement lors du premier actionnement pour distribuer la première demi-dose de produit, et une seconde projection adapté à s'écarter lors de la distribution de la première demi-dose de produit, ladite seconde paire de projection coopérant avec ledit élément d'actionnement après distribution de la première demi-dose, pour distribuer la seconde demi-dose lors de l'actionnement suivant du dispositif.

Avantageusement, lesdits moyens de fractionnement de doses coopèrent avec ledit élément d'actionnement pour le ramener vers sa position de repos après la distribution de la première demi-dose.

Avantageusement, ledit élément d'actionnement comporte une surface de came coopérant avec ledit organe de distribution, de préférence par l'intermédiaire desdits moyens de fractionnement.

De préférence, lesdits moyens d'accumulation d'énergie sont exempts de ponts de matière sécables.

Avantageusement, lesdits moyens d'accumulation d'énergie comportent un élément élastiquement déformable qui se déforme lorsqu'il est soumis à ladite force prédéterminée.

Avantageusement, lesdits moyens d'accumulation d'énergie comportent une patte élastiquement déformable prévue sur l'un parmi deux éléments se déplaçant l'un par rapport à l'autre lors de l'actionnement du dispositif, ladite patte élastique coopérant avec l'autre desdits deux éléments se déplaçant l'un par rapport à l'autre pour empêcher ce déplacement jusqu'à l'application d'une force prédéterminée adaptée à déformer ladite patte élastique.

Selon une première variante de réalisation, lesdits moyens d'accumulation d'énergie sont prévus entre ledit élément d'actionnement et ledit corps du dispositif.

Selon une seconde variante de réalisation, lesdits moyens d'accumulation d'énergie sont prévus entre ledit organe de distribution et le corps du dispositif.

Selon une troisième variante de réalisation, lesdits moyens d'accumulation d'énergie sont prévus entre ledit élément d'actionnement et ledit organe de distribution.

D'autres caractéristiques et avantages de la présente invention apparaîtront plus clairement au cours de la description détaillée suivante d'un mode de réalisation particulier de celle-ci, en référence à la figure unique jointe, donnée à titre d'exemple non limitatif, sur laquelle il est représenté une vue schématique en section transversale d'un dispositif de distribution de produit fluide selon un mode de réalisation avantageux de la présente invention.

La présente s'applique à tout type de dispositif de distribution de produit fluide du type bidose, mais elle sera décrite ci-après en référence plus particulièrement à un dispositif du type divulgué dans la demande de brevet français n° 00 11425, déposée le 7 septembre 2000 par le même déposant (publiée sous le numéro FR 2813592A).

Il est toutefois clair que la présente invention ne se limite pas à cette application, mais peut être utilisée dans tout type de dispositif bidose.

En référence à la figure unique, le dispositif de distribution de produit fluide représenté comporte un corps 1 dans lequel est prévu un réservoir de produit 3 qui contient deux demi-doses de produit. Un orifice de distribution 30 est prévu pour distribuer lesdites deux demi-doses de produit. Avantageusement, l'orifice de distribution 30 fait partie d'une tête de distribution nasale 2, de sorte que les deux demi-doses sont respectivement distribuées dans chaque narine de l'utilisateur. Un organe de distribution, tel qu'un piston 8 coulisse à l'intérieur du réservoir 3, ledit organe de distribution 8 étant déplacé par un élément d'actionnement 5 sur lequel l'utilisateur exerce une force pour déplacer ledit organe de distribution 8. Des moyens de fractionnement de doses 7, 12 sont prévus pour séparer la dose de produit contenu dans le réservoir en deux demi-doses, une première demi-dose étant distribuée au premier actionnement du dispositif et une seconde demi-dose étant distribuée au second actionnement du dispositif Avantageusement, comme représenté sur le dessin, et comme décrit dans la demande de brevet français n° 00 11425, ces moyens de fractionnement de doses peuvent être réalisés sous la forme de projections ou d'ergots, par exemple réalisés sous forme de paires, une première paire de projections 7 coopérant avec l'élément d'actionnement 5 pour distribuer la première demi-dose, et une seconde paire de projections 12 coopérant avec l'élément d'actionnement 5 pour distribuer la seconde demi-dose. En particulier, ladite seconde paire de projections 12 peut être réalisée de manière élastiquement déformable, de sorte que ladite seconde paire de projections 12 s'écarte au moment de l'actionnement de la distribution de la première demi-dose, laissant passer ladite première paire de projections 7. Ensuite, ladite seconde paire de projections 12 vient se placer dans la position initiale tenue à l'origine par la première paire de projections 7 en vue d'un second actionnement pour la distribution de la seconde demi-dose. Avantageusement, l'élément d'actionnement 5 est ramené vers sa position de repos automatiquement entre les deux actionnements de sorte que l'utilisateur n'a qu'à appuyer deux fois successivement sur l'élément d'actionnement 5 pour distribuer les deux demi-doses, sans avoir à manipuler le dispositif et sans utiliser sa seconde main. Bien entendu, d'autres moyens de fractionnement de doses et d'autres moyens d'actionnement du piston 8 sont envisageables.

Dans l'exemple représenté sur la figure, l'élément d'actionnement 5 est un élément d'actionnement latéral, qui se déplace dans une direction environ transversale à la direction de déplacement du piston 8. Plus particulièrement, dans l'exemple représenté sur la figure unique, l'élément d'actionnement 5 est monté pivotant sur le corps 1 au moyen d'une charnière 20, et comporte une surface de came 6 qui coopère respectivement avec la première paire de projections 7 pour la distribution de la première demi-dose et avec la seconde paire de projections 12 pour la distribution de la seconde demi-dose.

De préférence, lesdites première et seconde paire de projections s'étendent à travers une rainure 9 ménagée à cet effet qui permet la coopération entre les moyens d'actionnement 5 et lesdites paires de projection.

Selon l'invention, le dispositif comporte en outre des moyens d'accumulation d'énergie qui sont adaptés à accumuler de l'énergie dans la main de l'utilisateur avant de permettre la distribution de chaque demi-dose. Plus précisément, l'énergie accumulée dans la main de l'utilisateur est libérée brusquement à partir d'une force prédéterminée, ladite force prédéterminée exercée par l'utilisateur sur l'élément d'actionnement 5 surmontant par conséquent lesdits moyens d'accumulation d'énergie et assurant ainsi la distribution totale de chaque demi-dose respective en fournissant une poussée brusque et rapide sur l'organe de distribution 8.

En référence à la figure unique, il est représenté un mode de réalisation avantageux de ces moyens d'accumulation d'énergie. Dans ce mode de réalisation, les moyens d'accumulation d'énergie comportent une patte élastiquement déformable 50, à l'extrémité de laquelle est prévu avantageusement un ergot 51, ladite patte 50 coopérant avec une partie 55 du corps 1 de telle sorte que ladite patte se déforme seulement lorsqu'elle est soumise à la force prédéterminée exercée sur l'élément d'actionnement 5. Bien entendu, ces moyens d'accumulation d'énergie peuvent être réalisés d'une manière différente, mais il est préféré que ces moyens d'accumulation d'énergie ne comportent pas de ponts de matière sécables.

Les moyens d'accumulation de la présente invention sont destinés à être disposés entre deux éléments du dispositif se déplaçant l'un par rapport à l'autre. Ainsi, dans l'exemple représenté sur la figure unique, les moyens d'accumulation d'énergie sont disposés entre l'élément d'actionnement 5 et le corps 1. Toutefois, on pourrait également envisager de les disposer entre l'élément d'actionnement 5 et l'organe de distribution 8, par exemple au niveau de la surface de came 6, ou encore entre l'organe de distribution 8 et le corps 1 du dispositif. De même, ces moyens d'accumulation d'énergie peuvent être réalisés de manière différente, par exemple aux moyens de bossages qui peuvent être surmontés ou déformés élastiquement par ladite force prédéterminée exercée sur l'élément d'actionnement 5.

La présente invention, par sa combinaison de caractéristiques consistant à prévoir un système actionnable latéralement d'une seule main d'une part, et fournissant des moyens d'accumulation d'énergie d'autre part dans ladite main qui actionne le dispositif, garantit une distribution fiable et totale de chaque demi-dose dans chaque narine de l'utilisateur, en garantissant l'impossibilité de distribuer accidentellement les deux demi-doses dans la même narine, le dispositif de l'invention étant simple à fabriquer, à assembler et à utiliser, tout en garantissant une fiabilité totale.

La présente invention a été décrite en référence à un mode de réalisation particulier de celle-ci, mais il est entendu qu'un homme du métier peut y apporter toutes modifications utiles sans sortir du cadre de la présente invention telle que définie par les revendications annexées.

## Revendications

1. Dispositif de pulvérisation nasale de produit fluide comportant un corps (1), un réservoir de produit (3) contenant deux demi-doses de produit, chaque demi-dose étant destinée à une narine respective, un orifice de distribution (30) et des moyens de distribution (5, 6, 7, 8, 9). pour distribuer respectivement une demi-dose de produit à chaque actionnement des moyens de distribution, lesdits moyens de distributions étant réalisés de telle sorte que les deux demi-doses de produit peuvent être distribuées lors de deux actionnements successifs des moyens de distribution, lesdits deux actionnements successifs pouvant être réalisés d'une seule main par l'utilisateur du dispositif, le dispositif de pulvérisation nasale comportant des moyens d'accumulation d'énergie (50, 51, 55) adaptés à accumuler de l'énergie dans la main de l'utilisateur, ladite énergie étant libérée brusquement à partir d'une force prédéterminée exercée par la main de l'utilisateur sur lesdits moyens de distribution, assurant ainsi la pulvérisation totale de chaque demi-dose respective, les moyens de distribution comportant un organe de distribution (8), tel qu'un piston, coulissant dans ledit réservoir (3) pour distribuer le produit, et des moyens de fractionnement de doses (7, 12) pour distribuer une demi-dose de produit à chaque actionnement, **caractérisé en ce que** les moyens de distribution comportent en outre un élément d'actionnement (5) mobile entre une position de repos et une position d'actionnement, sur lequel l'utilisateur exerce une force d'actionnement pour déplacer ledit organe de distribution (8) dans ledit réservoir (3), ledit élément d'actionnement étant déplaçable dans une direction environ transversale à la direction de déplacement de l'organe de distribution (8).

2. Dispositif selon la revendication 1, dans lequel les moyens de fractionnement de doses (7, 12) sont solidaires dudit organe de distribution (8), et sont formés par une première projection (7) coopérant avec l'élément d'actionnement (5) lors du premier actionnement pour distribuer la première demi-dose de produit, et une seconde projection (12) adapté à s'écarter lors de la distribution de la première demi-dose de produit, ladite seconde paire de projection (12) coopérant avec ledit élément d'actionnement (5) après distribution de la première demi-dose, pour distribuer la seconde demi-dose lors de l'actionnement suivant du dispositif.

3. Dispositif selon la revendication 1 ou 2, dans lequel lesdits moyens de fractionnement de doses (7, 12) coopèrent avec ledit élément d'actionnement (5) pour le ramener vers sa position de repos après la distribution de la première demi-dose.

4. Dispositif selon l'une quelconque des revendications 1 à 3, dans lequel ledit élément d'actionnement (5) comporte une surface de came (6) coopérant avec ledit organe de distribution (8), de préférence par l'intermédiaire desdits moyens de fractionnement (7, 12).

5. Dispositif selon l'une quelconque des revendications précédentes, dans lequel lesdits moyens d'accumulation d'énergie (50, 51, 55) sont exempts de ponts de matière sécables.

6. Dispositif selon l'une quelconque des revendications précédentes, dans lequel lesdits moyens d'accumulation d'énergie comportent un élément élastiquement déformable (50) qui se déforme lorsqu'il est soumis à ladite force prédéterminée.

7. Dispositif selon l'une quelconque des revendications précédentes, dans lequel lesdits moyens d'accumulation d'énergie comportent une patte élastiquement déformable (50) prévue sur l'un parmi deux éléments (5, 1 ; 8, 1 ; 5, 8) se déplaçant l'un par rapport à l'autre lors de l'actionnement du dispositif, ladite patte élastique (50) coopérant avec l'autre desdits deux éléments se déplaçant l'un par rapport à l'autre pour empêcher ce déplacement jusqu'à l'application d'une force prédéterminée adaptée à déformer ladite patte élastique (50).

8. Dispositif selon l'une quelconque des revendications 5 à 7, dans lequel lesdits moyens d'accumulation d'énergie (50, 51, 55) sont prévus entre ledit élément d'actionnement (5) et ledit corps (1) du dispositif.

9. Dispositif selon l'une quelconque des revendications 5 à 7, dans lequel lesdits moyens d'accumulation d'énergie (50, 51, 55) sont prévus entre ledit organe de distribution (8) et le corps (1) du dispositif.

10. Dispositif selon l'une quelconque des revendications 5 à 7, dans lequel lesdits moyens d'accumulation d'énergie (50, 51, 55) sont prévus entre ledit élément d'actionnement (5) et ledit organe de distribution (8).

## Patentansprüche

1. Nasen-Zerstäubungsvorrichtung für ein fluidförmiges Produkt, die einen Körper (1), einen Produktbehälter (3), der zwei Halbdosen des Produktes enthält, wobei jede Halbdosis für jeweils ein Nasenloch bestimmt ist, eine Abgabeöffnung (30) und Abgabeeinrichtungen (5, 6, 7, 8, 9) zum Abgeben von jeweils einer Halbdosis des Produktes bei jeder Betätigung der Abgabeeinrichtungen umfässt, wobei die Abgabeeinrichtungen derart ausgebildet sind, dass zwei Halbdosen des Produktes bei zwei aufeinanderfolgenden Betätigungen der Abgabeeinrichtungen abgegeben werden können, wobei die beiden aufeinanderfolgenden Betätigungen vom Verwender der Vorrichtung mit einer einzigen Hand durchgeführt werden können, wobei die Nasen-Zerstäubungsvorrichtung Energie-Ansammeleinrichtungen (50, 51, 55) umfasst, die geeignet sind, Energie in der Hand des Verwenders zu sammeln, wobei diese Energie schlagartig ab einer vorbestimmten Kraft freigesetzt wird, die von der Hand des Verwenders auf die Abgabeeinrichtungen ausgeübt wird, wodurch eine vollständige Zerstäubung jeweils einer jeden Halbdosis sichergestellt wird, und wobei die Abgabeeinrichtungen ein Abgabeorgan (8), wie z. B. einen Kolben umfassen, der in dem Behälter (3) gleitet, um das Produkt abzugeben, sowie Aufteilungseinrichtungen (7, 12) für die Dosen, um bei jeder Betätigung eine Halbdosis des Produktes abzugeben, **dadurch gekennzeichnet, dass** die Abgabeeinrichtungen weiterhin ein Betätigungselement (5) umfassen, das zwischen einer Ruhelage und einer Betätigungsstellung beweglich ist, auf das der Verwender eine Betätigungskraft ausübt, um das Abgabeorgan (8) in dem Behälter (3) zu verschieben, wobei das Betätigungselement in einer zur Verschiebungsrichtung des Abgabeorgans (8) ungefähr transversalen Richtung verschiebbar ist.

2. Vorrichtung nach Anspruch 1, bei der die Einrichtung (7, 12) zur Unterteilung der Dosen mit dem Abgabeorgan (8) fest verbunden sind und von einem ersten Vorsprung (7), der mit dem Betätigungselement (5) bei der ersten Betätigung für das Abgeben der ersten Halbdosis des Produktes zusammenarbeitet, und einem zweiten Vorsprung (12) gebildet werden, der geeignet ist, sich bei der Abgabe der ersten Halbdosis des Produktes zu spreizen, wobei das zweite Vorsprungspaar (12) mit dem Betätigungselement (5) nach der Abgabe der ersten Halbdosis zusammenwirkt, um bei der nachfolgenden Betätigung der Vorrichtung die zweite Halbdosis abzugeben.

3. Vorrichtung nach Anspruch 1 oder 2, bei der die Unterteilungseinrichtungen (7, 12) für die Dosen mit dem Betätigungselement (5) zusammenwirken, um dieses nach der Abgabe der ersten Halbdosis zu seiner Ruhelage zurückzubewegen.

4. Vorrichtung nach einem der Ansprüche 1 bis 3, bei der das Betätigungselement (5) eine Nockenoberfläche (6) umfasst, die mit dem Abgabeorgan (8) vorzugsweise vermittels der Einrichtungen (7, 12) zum Unterteilen der Dosen zusammenwirkt.

5. Vorrichtung nach einem der vorhergehenden Ansprüche, bei der die Einrichtungen zum Ansammeln von Energie '(50, 51, 55) frei von Brücken aus teilbarem Material sind.

6. Vorrichtung nach einem der vorhergehenden Ansprüche, bei der die Einrichtungen zum Ansammeln von Energie ein elastisch verformbares Element (50) umfassen, das sich verformt, wenn es der besagten vorbestimmten Kraft unterworfen wird.

7. Vorrichtung nach einem der vorhergehenden Ansprüche, bei der die Einrichtungen zum Ansammeln von Energie einen elastisch verformbaren Vorsprung (50) umfassen, der auf einem von den beiden Elementen (5, 1; 8, 1; 5, 8) vorgesehen ist, die sich bei der Betätigung der Vorrichtung zueinander verschieben, wobei der elastische Vorsprung (50) mit dem anderen der beiden sich gegeneinander verschiebenden Elemente zusammenwirkt, um diese Verschiebung bis zum Anlegen einer vorbestimmten Kraft zu verhindern, die geeignet ist, den elastischen Vorsprung (50) zu verformen.

8. Vorrichtung nach einem der Ansprüche 5 bis 7, bei der die Einrichtungen (50, 51, 55) zum Ansammeln von Energie zwischen dem Betätigungselement (5) und dem Körper (1) der Vorrichtung vorgesehen sind.

9. Vorrichtung nach einem der Ansprüche 5 bis 7, bei der die Einrichtungen (50, 51, 55) zum Ansammeln von Energie zwischen dem Abgabeorgan (8) und dem Körper (1) der Vorrichtung vorgesehen sind.

10. Vorrichtung nach einem der Ansprüche 5 bis 7, bei der die Einrichtungen (50, 51, 55) zum Ansammeln von Energie zwischen dem Betätigungselement (5) und dem Abgabeorgan (8) vorgesehen sind.

## Claims

1. A nasal fluid spray device comprising a body (1), a fluid reservoir (3) containing two half-doses of fluid, each half-dose being for dispensing in a respective nostril, a dispensing orifice (30), and dispensing means (5, 6, 7, 8, 9) for dispensing a respective half-dose of fluid each time the dispensing means are actuated, said dispensing means being implemented so that each of the half-doses of fluid can be dispensed during a respective one of two successive occasions on which the dispensing means are actuated, it being possible to actuate the dispensing means on said successive occasions by the user of the device using a single hand, the nasal spray device further comprising energy accumulation means (50, 51, 55) adapted to accumulate energy in the hand of the user, said energy being released suddenly as of a predetermined force exerted by the hand of the user on said dispensing means, thereby guaranteeing that each of the half-doses is sprayed in full, said dispensing means comprising a dispensing member (8), such as a piston, mounted to slide in said reservoir (3) for dispensing the fluid, and dose-splitting means (7, 12) for dispensing a half-dose of fluid each time the dispensing means are actuated, said nasal spray device being **characterized in that** the dispensing means further comprise an actuating element (5) mounted to move between a rest position and an actuating position, and on which the user exerts an actuating force to move said dispensing member (8) inside said reservoir (3), said actuating element being mounted to move in a direction substantially transverse to the direction in which the dispensing member (8) moves.

2. A device according to claim 1, in which the dose-splitting means (7, 12) are secured to said dispensing member (8), and are formed by a first projection (7) co-operating with the actuating element (5) when the device is actuated for the first time to dispense the first half-dose of fluid, and a second projection (12) adapted to move out of the way while the first half-dose of fluid is being dispensed, said second pair of projections (12) co-operating with said actuating element (5) after the first half-dose has been dispensed, so as to dispense the second half-dose when the device is actuated for the second time.

3. A device according to claim 1 or claim 2, in which said dose-splitting means (7, 12) co-operate with said actuating element (5) to return it to its rest position after the first half-dose has been dispensed.

4. A device according to any one of claims 1 to 3, in which said actuating element (5) has a cam surface (6) co-operating with said dispensing member (8), preferably via said dose-splitting means (7, 12).

5. A device according to any preceding claim, in which said energy accumulation means (50, 51, 55) are exempt from breakable bridges of material.

6. A device according to any preceding claim, in which said energy accumulation means comprise an elastically deformable element (50) which deforms when it is subjected to said predetermined force.

7. A device according to any preceding claim, in which said energy accumulation means comprise an elastically deformable catch (50) provided on one of two elements (5, 1; 8, 1; 5, 8) that move relative to each other while the device is being actuated, said elastically deformable catch (50) co-operating with the other of said two elements that move relative to each other to prevent them from moving relative to each other until a predetermined force is applied that is adapted to deform said elastically deformable catch (50).

8. A device according to any one of claims 5 to 7, in which said energy accumulation means (50, 51, 55) are provided between said actuating element (5) and said body (1) of the device.

9. A device according to any one of claims 5 to 7, in which said energy accumulation means (50, 51, 55) are provided between said dispensing member (8) and the body (1) of the device.

10. A device according to any one of claims 5 to 7, in which said energy accumulation means (50, 51, 55) are provided between said actuating element (5) and said dispensing member (8).
